# EUROPÄISCHE PATENTSCHRIFT

(11) **EP 0 441 100 B1**
(45) Veröffentlichungstag und Bekanntmachung des Hinweises auf die Patenterteilung: **28.04.1993**
(21) Anmeldenummer: 90810973.9
(22) Anmeldetag: 12.12.1990
(51) Int. Cl.: F01L 9/02, F01L 25/06

(54) **Einrichtung zum Steuern des Auslassventils einer Hubkolbenbrennkraftmaschine**
Device for controlling the exhaust valve of an internal combustion piston engine
Dispositif pour commander la soupape d'échappement d'un moteur à combustion interne à piston

(30) Priorität: 08.02.1990 CH 402/90
(43) Veröffentlichungstag der Anmeldung: 14.08.1991
(73) Patentinhaber: GEBRÜDER SULZER AKTIENGESELLSCHAFT, CH-8401 Winterthur (CH)
(72) Erfinder: Wunder, Alfred Franz, CH-8400 Winterthur (CH)

(56) Entgegenhaltungen:
- EP-A- 0 139 566
- DE-A- 3 806 969
- GB-A- 2 102 065
- PATENT ABSTRACTS OF JAPAN vol. 9, no. 25 (M-355)(1748) 02 Februar 1985, & JP-A-59 170414 (NISSAN) 26 September 1984,

## Beschreibung

Die Erfindung bezieht sich auf eine Einrichtung zum Steuern des Auslassventils einer Hubkolbenbrennkraftmaschine gemäss den Merkmalen des Oberbegriffs des Anspruchs 1. Das Zu- und Abschalten des Stromes für den Elektromagneten erfolgt durch vom Kurbelwinkel der Brennkraftmaschine abhängige elektrische Signale, so dass die Maschine keinen Nockenwellenantrieb zum Betätigen des Auslassventils aufweist.

Eine Einrichtung dieser Art ist aus der EP-OS 139 566 bekannt. In der bekannten Einrichtung ist der Servokolben auf beiden Kolbenseiten von Druckmittel beaufschlagt. Der Servozylinder ist deshalb auf jeder Kolbenseite mit einem Druckmittelanschluss versehen, über den das Druckmittel zu- und abgeführt wird. Bei einer Bewegung des Servokolbens strömt Druckmittel auf einer Kolbenseite zu, während auf der anderen Kolbenseite Druckmittel abströmt. Die Strömungsrichtung des Druckmittels kehrt sich um, wenn der Servokolben die entgegengesetzte Bewegung ausführt. Bei häufigen und schnellen Bewegungen des Servokolbens kann die Umkehr der Strömungsrichtung des Druckmittels zu unerwünschten Schwingungen der Druckmittelsäulen in den Servozylinderräumen und den daran angeschlossenen Leitungen führen. Für die Geschwindigkeit der Servokolbenbewegung ist die Differenz der vom Druckmittel beaufschlagten Flächen beiderseits des Kolbens massgebend. Dadurch ergibt sich ein verhältnismässig grosser Kolbendurchmesser und damit eine verhältnismässig grosse bewegte Kolbenmasse. Ausserdem ist die Servozylinderkonstruktion wegen der Druckmittelzufuhr auf beiden Kolbenseiten verhältnismässig aufwendig. Das Vorsteuerventil der bekannten Einrichtung ist als 3/2-Wegeventil ausgebildet und weist zwei Ventilsitzflächen auf, und zwar eine auf der Druckmittelzuflusseite und eine auf der Druckmittelabflusseite. Der zwischen diesen beiden Sitzflächen bewegliche Verschlussteil muss in jeder Endstellung auf der zugehörigen Sitzfläche dicht aufsitzen, was besondere Anforderungen an die Herstellgenauigkeit stellt. Der dritte Anschluss des Vorsteuerventils führt zur Stirnfläche des Schiebers des 4/2-Wegeventils. Auch das Vorsteuerventil ist wegen der beiden Ventilsitzflächen und wegen des dritten Anschlusses konstruktiv aufwendig. Schliesslich ist die bekannte Einrichtung derart geschaltet, dasswenn der Elektromagnet unter Strom steht - der Verschlussteil des Vorsteuerventils sich in geschlossener Stellung an der zur Druckmittelzufuhr gehörigen Ventilsitzfläche befindet, während die Druckmittelabfuhrseite offen ist. Dadurch ist die Stirnfläche des Schiebers vom Druckmittel entlastet und der Schieber hat eine Stellung inne, in der der Servokolben vom Druckmittel belastet wird, und das Auslassventil öffnet. Bei stromlosem Elektromagnet dagegen öffnet der Verschlussteil des Vorsteuerventils die Druckmittelzufuhr und sperrt die Druckmittelabfuhr ab, so dass die Stirnfläche des Schiebers vom Druckmittel belastet wird. Dadurch kommt der Schieber in eine Lage, in der der Servokolben entlastet und das Auslassventil geschlossen ist. Diese Schaltung ist nachteilig, weil auch bei Stromausfall, z.B. infolge Kabelbruchs oder eines Fehlers in der Steuerelektronik, das Auslassventil immer geschlossen bleibt. Hierdurch wird das Verschleissverhalten von Arbeitszylinder und Kolben der Brennkraftmaschine ungünstig beeinflusst.

Der Erfindung liegt die Aufgabe zugrunde, eine Steuereinrichtung der eingangs genannten Art dahingehend zu verbessern, dass sie konstruktiv einfacher ist und dass die erwähnten Nachteile vermieden werden.

Diese Aufgabe wird erfindungsgemäss durch die Merkmale des Anspruchs 1 gelöst. Durch diese Ausbildung der Steuereinrichtung wird sichergestellt, dass das Auslassventil auch öffnet, wenn der Elektromagnet störungshalber ohne Strom ist, so dass dann keine Kompressionsarbeit im Arbeitszylinder geleistet und der Verschleiss zwischen Arbeitszylinder und Kolben verringert wird. Dadurch dass am Servozylinder der neuen Steuereinrichtung ein Anschluss nur für die Druckmittelzufuhr und ein Anschluss nur für die Druckmittelabfuhr vorgesehen sind, ergibt sich im Servozylinder eine eindeutige Strömungsrichtung des Druckmittels vom Zufuhranschluss zum Abfuhranschluss, so dass die Druckmittelsäulen im Servozylinder sowie in den daran angeschlossenen Leitungen wesentlich weniger als in der bekannten Einrichtung zum Schwingen neigen. Dadurch dass nur die eine Kolbenseite des Servokolbens vom Druckmittel beaufschlagt wird, kann der Durchmesser der vom Druckmittel beaufschlagten Kolbenseite wesentlich kleiner als in der bekannten Einrichtung dimensioniert werden, wodurch sich die bewegte Kolbenmasse verringert. Dies wirkt sich vorteilhaft dahingehend aus, dass das Auslassventil mit höherer Geschwindigkeit und grösserer Genauigkeit betätigt werden kann. Dadurch dass das Vorsteuerventil als 2/2-Wegeventil mit nur einer Ventilsitzfläche ausgebildet ist, ergibt sich eine konstruktive Vereinfachung, denn der Verschlussteil muss nur in einer Endstellung dicht schliessen und das Ventilgehäuse hat einen Anschluss weniger.

Ein Ausführungsbeispiel der Erfindung wird in der folgenden Beschreibung anhand der Zeichnung näher erläutert. Es zeigen:
- Fig.1: einen Vertikalschnitt durch den oberen Teil eines Arbeitszylinders mit einem Auslassventil sowie ein Schaltschema der Steuereinrichtung,
- Fig. 2: einen Axialschnitt durch ein 4/2-Wegeventil der Steuereinrichtung,
- Fig. 3: einen Axialschnitt durch ein Vorsteuerventil der Steuereinrichtung und
- Fig. 4: einen gegenüber Fig. 3 um 90° gedrehten Axialschnitt durch den oberen Teil des Vorsteuerventils.

Gemäss Fig. 1 ist im Maschinengehäuse einer 2-Takt-Dieselbrennkraftmaschine ein Arbeitszylinder 1 und anschliessend an dessen oberen Ende in einem getrennten Gehäuse 10 ein Auspuffkanal 4 ausgebildet. Im Gehäuse 10 ist am Eingang des Auspuffkanals 4 ein Auslassventil 2 angeordnet, das in der gezeichneten geschlossenen Stellung den Brennraum 3 im Arbeitszylinder 1 vom Auspuffkanal 4 trennt. Im Arbeitszylinder 1 ist ein Arbeitskolben 5 auf- und abbeweglich geführt. Die im Arbeitszylinder zu komprimierende Luft wird über nicht dargestellte, im unteren Bereich des Arbeitszylinders 1 angeordnete Schlitze in den Zylinderraum eingelassen und beim anschliessenden Aufwärtshub des Arbeitskolbens 5 im Brennraum 3 verdichtet. Der Brennstoff wird mit Hilfe mindestens einer nicht dargestellten, in den Brennraum 3 ragenden Einspritzdüse zugeführt.

An dem dem Brennraum 3 abgewendeten Ende des Auslassventils 2 ist ein Kolben 6 angeordnet, der in einem Zylinder 7 des Gehäuses 10 geführt ist. An dem in Fig. 1 unterhalb des Kolbens 6 befindlichen Zylinderraum 7' ist über ein Rückschlagventil 8 eine Druckluftleitung 9 angeschlossen. Die auf diese Weise im Zylinderraum 7' eingeschlossene Luft bildet eine Luftfeder, die auf das Auslassventil 2 in schliessendem Sinne wirkt.

Auf die in Fig. 1 obere Seite des Kolbens 6 wirkt über eine Stange 11' ein von einem hydraulischen Druckmittel betätigter Servokolben 11, der in einem Servozylinder 13 geführt ist, an dem eine hydraulische Steuereinrichtung 12 angeschlossen ist. Die Steuereinrichtung 12 weist ein als 2/2-Wegeventil ausgebildetes, durch einen Elektromagneten 14 betätigtes Vorsteuerventil 15 und ein 4/2-Wegeventil 16 auf. Das hydraulische Druckmittel, z.B. Oel, wird der Steuereinrichtung 12 über eine Leitung 17 von einer als Akkumulator ausgebildeten Druckmittelquelle 18 zugeführt. Der Akkumulator 18 erhält das Druckmittel aus einem Reservoir 20 mittels einer Pumpe 19, die von der nicht dargestellten Kurbelwelle der Brennkraftmaschine oder elektrisch angetrieben ist. Im Akkumulator 18 befindet sich das Druckmittel unter einem Druck von beispielsweise 200 bar. Die vom Akkumulator 18 zur Steuereinrichtung 12 führende Leitung 17 gabelt sich vor dem 4/2-Wegeventil 16 in zwei Leitungszweige 17' und 17''. Der Leitungszweig 17' führt zum 4/2-Wegeventil 16 und setzt sich als Leitung 27 bis zu einer Anschlussstelle 21 am Servozylinder 13 fort. Der Leitungszweig 17'' enthält eine Drosselstelle 22 und führt einerseits zum Vorsteuerventil 15 und andererseits auf eine Stirnseite des 4/2-Wegeventils 16. Am Servozylinder 13 befindet sich eine weitere Anschlussstelle 23 für eine Entlastungsleitung 24, die zum 4/2-Wegeventil 16 führt und sich als Ablaufleitung 24' fortsetzt, die über ein Rückschlagventil 25 in das Reservoir 20 mündet. An die Ablaufleitung 24' ist ausserdem eine Entlüftungsleitung 26 angeschlossen, die vom Servozylinder 13 oberhalb des Kolbens 11 abzweigt und eine Drosselstelle 57 aufweist. Stromoberhalb des Rückschlagventils 25 mündet in die Ablaufleitung 24' eine Entlastungsleitung 28, die vom Vorsteuerventil 15 ausgeht.

Der Servokolben 11 weist an seinem der Stange 11' abgewendeten Ende eine Sackbohrung 40 auf, die an ihrem in Fig. 1 unteren Ende im Bereich der Anschlussstelle 21 über Querbohrungen 56 mit einem Ringraum 58 in Verbindung steht. Im Bereich der Anschlussstelle 23 besteht zwischen dem Servokolben 11 und dem Servozylinder 13 ein Ringraum 59.

In der in Fig. 1 gezeichneten Stellung ist der Strom am Elektromagneten 14 des Vorsteuerventils 15 eingeschaltet, und das über den Leitungszweig 17'' zugeführte Druckmittel wirkt auf die Stirnfläche des 4/2-Wegeventils 16; die Druckmittelzufuhr über den Leitungszweig 17' und die Leitung 27 zum Servozylinder 13 ist dadurch abgesperrt. Hingegen hat das 4/2-Wegeventil 16 den Durchgang von der Entlastungsleitung 24 zur Ablaufleitung 24' hergestellt, so dass der Servokolben 11 im Servozylinder 13 vom Druck des Druckmittels entlastet wird und das Auslassventil 2 von der Luftfeder unter dem Kolben 6 in schliessendem Sinne beeinflusst wird. Wird der Strom am Elektromagneten 14 ausgeschaltet, so wird im Vorsteuerventil 15 eine Verbindung zwischen dem Leitungszweig 17'' und der Entlastungsleitung 28 hergestellt, so dass die Stirnfläche des 4/2-Wegeventils 16 vom Druck entlastet wird. Das 4/2-Wegeventil 16 unterbricht damit die vorherige Verbindung der Leitungen 24 und 24' und verbindet nunmehr den Leitungszweig 17' mit der Leitung 27, so dass unter Druck stehendes Druckmittel über die Anschlussstelle 21, den Raum 58 und die Querbohrungen 56 in die Sackbohrung 40 gelangt, wodurch der Servokolben 11 abwärts bewegt wird und das Auslassventil 2 öffnet.

Gemäss Fig. 2 besteht das 4/2-Wegeventil 16 im wesentlichen aus einem Gehäuse 30 mit vier Anschlussstellen 31,32,33 und 34 und einem im Gehäuse beweglichen Schieber 35. Der Schieber 35 weist drei kolbenartige Verdickungen 36,37 und 38 auf, die in fünf Bohrungsabschnitten mit entsprechendem Durchmesser im Gehäuse 30 eng geführt sind. Den vier Anschlüssen 31 bis 34 entsprechend weist das Gehäuse 30 vier erweiterte, zwischen diesen Bohrungsabschnitten befindliche Kammern 41,42,43 und 44 auf, von denen jede über mindestens einen Kanal 41',42',43 bzw. 44'mit dem zugehörigen Anschluss 31 bis 34 verbunden ist. An der Anschlussstelle 31 mündet die vom Servokolben 13 kommende Entlastungsleitung 24, und an der Anschlussstelle 32 ist die zum Reservoir 20 führende Ablaufleitung 24' angeschlossen. An der Anschlussstelle 33 ist die zum Servokolben 13 führende Leitung 27 und an der Anschlussstelle 34 der vom Akkumulator 18 kommende Leitungszweig 17' angeschlossen. Am in Fig. 2 oberen Ende des Gehäuses 30 ist an diesem ein Deckel 45 befestigt, der an seinem in Fig. 2 nicht gezeigten Ende verschlossen ist und in seinem Zentrum einen Anschlagbolzen 46 aufweist. Der Bolzen 46 begrenzt die in Fig. 2 nach oben gerichtete Bewegung des Schiebers 35. Auf dem in Fig. 2 oberen Ende des Schiebers 35 stützt sich eine Druckfeder 47 ab, die mit ihrem anderen nicht gezeigten Ende im Deckel 45 untergebracht ist und die den Schieber 35 in Fig. 2 in Abwärtsrichtung bewegen kann.

Die in Fig. 1 ausserhalb des 4/2-Wegeventils gezeigte Gabelstelle der Leitung 17 ist bei der Ausführungsform nach Fig. 2 in den Schieber 35 integriert. Zu diesem Zweck ist die in Fig. 2 unterste kolbenartige Verdickung 38 mit einer Querbohrung 48 versehen, die sich nach unten in eine axiale Sackbohrung 49 fortsetzt. Am unteren Ende der Sackbohrung 49 schliesst sich an diese eine enge Querbohrung an, die die Drosselstelle 22 bildet. Die Drosselbohrung 22 setzt sich nach aussen in eine Bohrung 50 fort, die aussen in einen Einschnitt 51 in der Mantelfläche der Verdickung 38 mündet. Im Bereich dieses Einschnitts 51 ist der die Verdickung 38 führende Bohrungsabschnitt unterhalb der Kammer 44 etwas erweitert, so dass in der gezeichneten Stellung eine Druckmittelverbindung von der Kammer 44 über die Bohrungen 48,49,22 und 50 zu einem Raum 52 unterhalb des unteren Endes des Schiebers 35 besteht. Der Raum 52 ist in Fig. 2 nach unten von einem stutzenartigen, am Gehäuse 30 befestigten Bauteil 54 begrenzt und steht über einen Kanal 53 mit dem Vorsteuerventil 15 in Verbindung. Der Mündung des Kanals 53 in den Raum 52 steht eine ebene Fläche 55 am Schieber 35 gegenüber.

Gemäss Fig. 3 besteht das Vorsteuerventil 15 im wesentlichen aus einem Gehäuse 60 mit zwei Anschlussstellen 61 und 62, einem im Gehäuse beweglichen Verschlussteil 63 und dem diesen Verschlussteil betätigenden Elektromagnet 14. Der Verschlussteil 63 wirkt mit einem im Gehäuse 60 eingesetzten Sitzteil 65 zusammen, der an seinem in Fig. 3 oberen Ende eine Ventilsitzfläche aufweist, unterhalb der mehrere Kanäle 66 münden, die über eine Ringnut 67 und einen Kanal 68 mit der Anschlussstelle 61 in Verbindung stehen. An der Anschlussstelle 61 ist eine nicht dargestellte Leitung angeschlossen, die mit dem Kanal 53 am 4/2-Wegeventil 16 (Fig. 2) in Verbindung steht. In Fig. 3 oberhalb des Sitzteils 65 ist im Gehäuse 60 eine Abströmkammer 69 vorgesehen, die über eine verengte Drosselbohrung 70 mit der Anschlussstelle 62 in Verbindung steht. An der Anschlussstelle 62 ist die Entlastungsleitung 28 (Fig. 1) angeschlossen. In Fig. 3 unterhalb des Verschlussteils 63 ist eine Feder 71 vorgesehen, die sich am Verschlussteil 63 abstützt und auf diesen im öffnenden Sinne wirkt.

An seinem in Fig. 3 oberen Ende ist der Verschlussteil 63 lösbar über eine Stange 72 mit einem Anker 73 des Elektromagneten 14 verbunden. Eine der Stange 72 entsprechende Stange 72' weist der Anker 73 auch an seinem anderen Ende auf. Das in Fig. 3 obere Ende der Stange 72' wirkt mit einem Anschlagbolzen 74 zusammen, der in einem Deckel 75 des Magnetgehäuses 76 verstellbar befestigt ist. Der Anker 73 ist axial beweglich und wird von zwei Federspinnen 77 und 77' gehalten, die in ihrem Zentrum an der Stange 72 bzw. 72' lösbar befestigt sind. An ihrem äusseren Umfang sind die Federspinnen zwischen einem stutzenartigen Bauteil 64 im Magnetgehäuse 76 und dem Gehäuse 60 bzw. zwischen dem Magnetgehäuse 76 und dem Deckel 75 eingeklemmt. Der Anker 73 ist von einer Messinghülse 78 umgeben, die gegenüber dem Magnetgehäuse 76 und dem Bauteil 64 abgedichtet ist. Die Messinghülse 78 ist ihrerseits von einer Magnetspule 79 umgeben, die über eine seitliche Oeffnung 80 im Magnetgehäuse 76 mit einer nicht dargestellten Stromzufuhr versehen ist. Der Anker 73 weist einen sich in axialer Richtung erstreckenden, durchgehenden Kanal 81 auf, der sich an seinem unteren Ende in einen Kanal 81' im Bauteil 64 fortsetzt. Ueber die Kanäle 81 und 81' stehen die beiden Stirnseiten des Ankers 63 mit dem Abflussraum 69 im Ventilgehäuse 60 in Verbindung.

Wie Fig. 4 zeigt, ist im Magnetgehäuse 76 ausserhalb der Magnetspule 79 ein Kanal 82 vorgesehen, der zwischen der oberen Stirnfläche des Ankers 73 und der Federspinne 77' ausgeht, sich nach unten im Ventilgehäuse 60 fortsetzt und über eine Querbohrung 83 zur Anschlussstelle 62 (Fig. 3) führt. Auf diese Weise herrscht bei geöffnetem Verschlussteil 63 auf beiden Stirnseiten des Ankers 73 unterschiedlicher hydraulischer Druck, so dass der Anker 73 von Druckmittel aufwärts durchströmt wird. Gleichzeitig findet eine Entlüftung des Raumes oberhalb des Ankers 73 statt, und zwar über den Kanal 82 und die Bohrung 83. Hierdurch wird die Repetiergenauigkeit der Stellbewegung des Vorsteuerventils wesentlich erhöht.

In der in Fig. 3 und 4 gezeichneten Stellung ist der Elektromagnet 14 unter Strom und hält den Verschlussteil 63 in geschlossener Stellung. Dadurch wird der Ablauf von Druckmedium aus dem Raum 52 über den Kanal 53 des 4/2-Wegeventils verhindert, und der Schieber 35 bewegt sich in Fig. 2 nach oben. Diese Bewegung ist anfänglich verhältnismässig schnell und wird gedämpft, sobald der Einschnitt 51 mit seiner unteren Begrenzungskante in den die kolbenartige Verdickung 38 führenden Bohrungsabschnitt im Gehäuse 30 eintritt. Durch diese Dämpfung wird erreicht, dass der Schieber 35 sich verlangsamt gegen den Anschlagbolzen 46 bewegt. In dieser Schieberstellung sind also die Anschlussstellen 31 und 32 über die Kammern 41 und 42 miteinander verbunden, so dass der Servokolben 11 entlastet ist und das Auslassventil 2 schliesst. Zugleich ist über die kolbenartige Verdickung 38 die Anschlussstelle 34 und damit die Kammer 44 von der Kammer 43 getrennt, so dass kein Druckmittel zur Anschlussstelle 33 gelangen kann. Die Kammer 44 ist jedoch über die Bohrungen 48, 49, 22 und 50 und den Einschnitt 51 während der ersten Bewegungsphase des Schiebers 35 mit dem Raum 52 in Verbindung, so dass sich wegen des geschlossenen Vorsteuerventils ein Druck im Raum 52 aufbaut, der den Schieber bewegt. Gegen Ende dieser Bewegung, d.h. während der oben beschriebenen verlangsamten Bewegung infolge der Dämpfung strömt nur noch wenig Druckmittel in den Raum 52 nach.

Wenn der Strom des Elektromagneten 14 abgeschaltet wird, drückt die Feder 71 den Verschlussteil 63 in die offene Stellung, so dass das vorher abgesperrte Druckmittel aus den Bohrungen 66 über den Abströmraum 69, die Kanäle 81', 81 und 82 sowie die Bohrung 83 und die Anschlussstelle 62 in die Entlastungsleitung 28 abströmt. Zugleich strömt auch eine kleinere Menge Druckmittel über die Drosselbohrung 70 und die Anschlussstelle 62 in die Entlastungsleitung 28 ab. Dieses Entweichen des Druckmittels wirkt über den Kanal 53 am 4/2-Wegeventil 16 auf den Druck des Druckmittels im Raum 52 unter dem Schieber 35. Der Schieber 35 bewegt sich infolgedessen abwärts und stellt dabei die Verbindung zwischen den Kammern 44 und 43 her, sobald die Verdickung 38 aus dem Bohrungsabschnitt zwischen diesen Kammern austritt. Damit kann Druckmedium aus der Kammer 44 über die Anschlussstelle 33 in die Leitung 27 gelangen und - wie zu Fig. 1 beschrieben - den Servokolben 11 belasten. Mit dem Herstellen der Verbindung zwischen den Kammern 44 und 43 wird die Verbindung zwischen den Kammern 41 und 42 unterbrochen, weil die Verdickung 36 in den Bohrungsabschnitt zwischen diesen beiden Kammern eintritt. Damit ist die Entlastungsleitung 24 von der Ablaufleitung 24' getrennt. Wenn der Schieber 35 mit seiner ebenen Fläche 55 in die Nähe der Mündung des Kanals 53 kommt, tritt auch eine Dämpfung der Bewegung des Schiebers 35 ein.

Abweichend von dem beschriebenen Ausführungsbeispiel ist es auch möglich - statt den Kanal 82 im Magnetgehäuse 76 anzuordnen - den Kanal 82 durch den Deckel 75 nach aussen zu führen und ihn dann über eine besondere Leitung mit der Entlastungsleitung 28 zu verbinden. Ausserdem ist es aus Symmetriegründen vorteilhaft, im Anker 73 statt einem Kanal 81 mehrere solcher Kanäle anzuordnen. Entsprechend sind auch im Bauteil 64 mehrere Kanäle vorgesehen.

## Patentansprüche

1. Einrichtung zum Steuern des Auslassventils (2) einer Hubkolbenbrennkraftmaschine, das an seinem dem Verschlussteil abgewendeten Ende mit einem in einem Servozylinder (13) geführten Servokolben (11) in Wirkungsverbindung steht, dessen eine Seite im Arbeitstakt der Maschine von einem hydraulischen Druckmittel im Ventilöffnungssinn beaufschlagt ist, das über eine Druckmittelleitung (17, 17', 27) von einer Druckmittelquelle (18) dem Servozylinder (13) zugeführt wird, wobei zwischen der Druckmittelquelle (18) und dem Servozylinder (13) ein von einem Elektromagneten (14) betätigtes Vorsteuerventil (15) und ein einen beweglichen Schieber (35) aufweisendes 4/2-Wegeventil (16) so in der Druckmittelleitung (17, 17', 27) angeordnet sind, dass eine Stirnfläche (55) des Schiebers (35) - abhängig von der Stellung des beweglichen Verschlussteils (63) des Vorsteuerventils (15) - vom hydraulischen Druckmittel beaufschlagt ist und dass bei eingeschaltetem Strom des Elektromagneten (14) das Vorsteuerventil (15) geschlossen und bei ausgeschaltetem Strom des Elektromagneten (14) das Vorsteuerventil (15) offen ist, dadurch gekennzeichnet, dass der Servozylinder (13) ausser dem Anschluss (21) für die Druckmittelzufuhrleitung (17, 27) einen Anschluss (23) für eine Druckmittelabfuhrleitung (24) aufweist, die an das 4/2-Wegeventil angeschlossen ist, dass die andere Seite des Servokolbens (11) frei von einer Beaufschlagung durch das Druckmittel ist, dass das Vorsteuerventil (15) als 2/2-Wegeventil mit nur einer Ventilsitzfläche ausgebildet ist, dass die andere Stirnfläche des Schiebers (35) an einer Feder (47) abgestützt ist und dass das Vorsteuerventil (15) und das 4/2-Wegeventil (16) so zueinander angeordnet sind, dass bei geschlossenem Vorsteuerventil (15) die Stirnfläche (55) des Schiebers (35) vom Druckmittel belastet ist und der Schieber (35) eine Stellung innehat, in der er die Druckmittelabfuhrleitung (24) öffnet, so dass der Servokolben (11) vom Druckmittel entlastet und das Auslassventil (2) geschlossen ist, und dass bei offenem Vorsteuerventil (15) die Stirnfläche (55) des Schiebers (35) vom Druckmittel entlastet und der Schieber (35) in einer Stellung ist, in der er die Druckmittelzufuhrleitung (17, 17', 27) öffnet, so dass der Servokolben (11) vom Druckmittel belastet ist und das Auslassventil (2) öffnet.

2. Einrichtung nach Anspruch 1, dadurch gekennzeichnet, dass als Druckmittelquelle ein das Druckmittel unter Druck speichernder Akkumulator (18) vorgesehen ist.

3. Einrichtung nach Anspruch 1 oder 2, dadurch gekennzeichnet, dass der Anker (73) des Elektromagneten (14) mindestens einen seine beiden Stirnseiten verbindenden Durchgang (81) aufweist, der an seinem dem Vorsteuerventil (15) zugewendeten Ende mit dem Abflussraum (69) des Vorsteuerventils in Verbindung steht, und dass der Durchgang (81) an seinem dem Vorsteuerventil (15) abgewendeten Ende über einen Kanal (82) mit der Abflussseite des Vorsteuerventils in Verbindung steht.

4. Einrichtung nach Anspruch 3, dadurch gekennzeichnet, dass der Kanal (82) im Gehäuse (76) des Elektromagneten (14) verläuft.

5. Einrichtung nach Anspruch 3, dadurch gekennzeichnet, dass eine Drosselverbindung (70) zwischen dem Abflussraum (69) und der Abflusseite des Vorsteuerventils besteht.

6. Einrichtung nach einem der Ansprüche 1 bis 5, dadurch gekennzeichnet, dass die Druckmittelzufuhr (17'') zum Vorsteuerventil (15) über den Schieber (35) des 4/2-Wegeventils (16) geführt ist.

7. Einrichtung nach Anspruch 6, dadurch gekennzeichnet, dass der Schieber (35) des 4/2-Wegeventils (16) mit einer Dämpfungsvorrichtung versehen ist, die wirksam wird, nachdem der Schieber (35) die Verbindung zwischen der Druckmittelquelle (18) und dem Servozylinder (13) hergestellt und die Verbindung zwischen dem Servozylinder (13) und der Ablaufleitung (24') unterbrochen hat.

8. Einrichtung nach Anspruch 6, dadurch gekennzeichnet, dass der Schieber (35) des 4/2-Wegeventils (16) mit einer Dämpfungsvorrichtung versehen ist, die wirksam wird, nachdem der Schieber (35) die Verbindung zwischen dem Servozylinder (13) und der Ablaufleitung (24) hergestellt und die Verbindung zwischen der Druckmittelquelle (18) und dem Servozylinder (13) unterbrochen hat.

9. Einrichtung nach einem der Ansprüche 1 bis 8, dadurch gekennzeichnet, dass das Auslassventil (2) mit einer Luftfeder verbunden ist, die auf das Auslassventil in schliessendem Sinne wirkt.

## Claims

1. Device for controlling the exhaust valve (2) of a reciprocating-piston internal combustion engine, which valve is operatively connected at its end which is distant from the closure part to a servo piston (11), which is guided in a servo cylinder (13) and one side of which is acted upon by a hydraulic pressure medium in the valve opening direction during the power stroke of the engine, which medium is supplied to the servo cylinder (13) from a pressure medium source (18) via a pressure medium line (17, 17', 27), a pilot valve (15), which is operated by a solenoid (14), and a 4/2 way valve (16), which comprises a mobile slide (35), being arranged in the pressure medium line (17, 17', 27) between the pressure medium source (18) and the servo cylinder (13) such that one front face (55) of the slide (35) - depending on the position of the mobile closure part (63) of the pilot valve (15) - is acted upon by hydraulic pressure medium and the pilot valve (15) is closed when the current in the solenoid (14) is switched on and open when the current in the solenoid (14) is switched off, characterised in that, in addition to the connection (21) for the pressure medium supply line (17, 27), the servo cylinder (13) comprises a connection (23) for a pressure medium removal line (24), which is connected to the 4/2 way valve, that the other side of the servo piston (11) is not acted upon by the pressure medium, that the pilot valve (15) is formed as a 2/2 way valve with just one valve seat face, that the other front face of the slide (35) is supported at a spring (47), and that the pilot valve (15) and the 4/2 way valve (16) are arranged with respect to one another such that when the pilot valve (15) is closed the front face (55) of the slide (35) is acted upon by pressure medium and the slide (35) occupies a position in which it opens the pressure medium removal line (24), so that the servo piston (11) is relieved of pressure medium and the exhaust valve (2) is closed, and that when the pilot valve (15) is open the front face (55) of the slide (35) is relieved of pressure medium and the slide (35) is in a position in which which it opens the pressure medium supply line (17, 17', 27), so that the servo piston (11) is acted upon by pressure medium and opens the exhaust valve (2).

2. Device according to claim 1, characterised in that an accumulator (18), which stores the pressure medium under pressure, is provided as the pressure medium source.

3. Device according to claim 1 or 2, characterised in that the armature (73) of the solenoid (14) comprises at least one passage (81), which connects its two front ends and communicates at its end which faces the pilot valve (15) with the discharge chamber (69) of the pilot valve, and that the passage (81) communicates at its end which is distant from the pilot valve (15) with the discharge side of the pilot valve via a channel (82).

4. Device according to claim 3, characterised in that the channel (82) extends in the housing (76) of the solenoid (14).

5. Device according to claim 3, characterised in that there is a throttle connection (70) between the discharge chamber (69) and the discharge side of the pilot valve.

6. Device according to one of claims 1 to 5, characterised in that the pressure medium supply (17'') to the pilot valve (15) passes via the slide (35) of the 4/2 way valve (16).

7. Device according to claim 6, characterised in that the slide (35) of the 4/2 way valve (16) is provided with a damping device which becomes operative after the slide (35) has established the connection between the pressure medium source (18) and the servo cylinder (13) and broken the connection between the servo cylinder (13) and the removal line (24').

8. Device according to claim 6, characterised in that the slide (35) of the 4/2 way valve (16) is provided with a damping device which becomes operative after the slide (35) has established the connection between the servo cylinder (13) and the removal line (24) and broken the connection between the pressure medium source (18) and the servo cylinder (13).

9. Device according to one of claims 1 to 8, characterised in that the exhaust valve (2) is connected to an air spring which acts on the exhaust valve in the closing direction.

## Revendications

1. Dispositif de commande de la soupape d'échappement (2)d'un moteur à combustion interne à pistons à mouvements alternatifs, soupape dont l'extrémité tournée à l'opposé de son élément obturateur est en liaison fonctionnelle avec un servopiston (11) qui est guidé dans un servocylindre (13) et dont un côté est soumis, à la cadence du travail du moteur, à la pression d'un fluide hydraulique qui s'exerce dans le sens de l'ouverture de la soupape, ce fluide sous pression, qui provient d'une source (18), arrivant par un conduit (17, 17', 27) dans le servocylindre (13), un distributeur pilote (15) actionné par un électro-aimant (14) et un distributeur 4/2 (16) comprenant un tiroir mobile (35) étant disposés entre la source (18) de fluide sous pression et le servocylindre (13) dans le conduit (17, 17', 27) de fluide sous pression de manière telle qu'une surface extrême (55) du tiroir (35) soit exposée au fluide hydraulique sous pression - en fonction de la position de l'élément obturateur mobile (63) du distributeur pilote (15) - et que, lorsque l'électro-aimant (14) reçoit du courant, le distributeur pilote (15) soit fermé et que, lorsque l'arrivée de courant à l'électro-aimant (14) est coupée, le distributeur pilote (15) soit ouvert, caractérisé en ce que le servocylindre (13) comporte, en plus du raccord (21) au conduit (17, 27) d'arrivée de fluide sous pression, un raccord (23) à un conduit (24) d'évacuation de fluide sous pression qui est raccordé au distributeur 4/2, en ce que l'autre côté du servopiston (11) est libre de toute exposition au fluide sous pression, en ce que le distributeur pilote (15) est conformé en distributeur 2/2 qui ne comporte qu'une surface de siège, en ce que l'autre surface extrême du tiroir (35) prend appui contre un ressort (47) et en ce que le distributeur pilote (15) et le distributeur 4/2 (16) sont montés l'un par rapport à l'autre de manière que, lorsque le distributeur pilote (15) est fermé, la surface extrême (55) du tiroir (35) soit soumise à la charge du fluide sous pression et le tiroir (35) occupe une position dans laquelle il ouvre le conduit (24) d'évacuation du fluide sous pression, de sorte que le servopiston (11) est soustrait à la force du fluide sous pression et que la soupape d'échappement (2) est fermée et de manière que, lorsque le distributeur pilote (15) est ouvert, la surface extrême (55) du tiroir (35) soit soustraite au fluide sous pression et le tiroir (35) soit à une position dans laquelle le conduit (17, 17', 27) d'arrivée de fluide sous pression est ouvert, de sorte que le servopiston (11) est soumis à la charge du fluide sous pression et que la soupape d'échappement (2) s'ouvre.

2. Dispositif selon la revendication 1, caractérisé en ce que la source de fluide sous pression qui est prévue est un accumulateur (18) qui tient le fluide en réserve sous pression.

3. Dispositif selon la revendication 1 ou 2, caractérisé en ce que l'armature (73) de l'électro-aimant (14) comprend au moins un passage (81) qui fait communiquer ses deux surfaces extrêmes et dont l'extrémité tournée vers le distributeur pilote (15) communique avec la chambre d'évacuation (69) du distributeur pilote et en ce que l'extrémité du passage (81) qui est tournée à l'opposé du distributeur pilote (15) communique par un canal (82) avec le côté d'évacuation du distributeur pilote.

4. Dispositif selon la revendication 3, caractérisé en ce que le canal (82) passe dans le bâti (76) de l'électro-aimant (14).

5. Dispositif selon la revendication 3, caractérisé en ce qu'il existe un étranglement (70) entre la chambre d'évacuation (69) et le côté d'évacuation du distributeur pilote.

6. Dispositif selon l'une des revendications 1 à 5, caractérisé en ce que l'arrivée (17'') de fluide sous pression au distributeur pilote (15) passe par le tiroir (35) du distributeur 4/2 (16).

7. Dispositif selon la revendication 6, caractérisé en ce que le tiroir (35) du distributeur 4/2 (16) comprend un dispositif d'amortissement qui entre en action après que le distributeur (35) a établi la communication entre la source (18) de fluide sous pression et le servocylindre (13) et a coupé la communication entre le servocylindre (13) et le conduit d'évacuation (24').

8. Dispositif selon la revendication 6, caractérisé en ce que le tiroir (35) du distributeur 4/2 (16) comporte un dispositif d'amortissement qui entre en action après que le tiroir (35) a établi la communication entre le servocylindre (13) et le conduit d'évacuation (24) et a coupé la communication entre la source (18) de fluide sous pression et le servocylindre (13).

9. Dispositif selon l'une des revendications 1 à 8, caractérisé en ce que la soupape d'échappement (2) est reliée à un ressort pneumatique qui agit sur la soupape d'échappement dans le sens de la fermeture.
